# EUROPÄISCHE PATENTSCHRIFT

(11) **EP 1 394 304 B1**
(45) Veröffentlichungstag und Bekanntmachung des Hinweises auf die Patenterteilung: **02.10.2013**
(21) Anmeldenummer: 03018570.6
(22) Anmeldetag: 18.08.2003
(51) Int. Cl.: D03D 49/20, D03D 49/60, D03D 51/34

(54) **Betriebsverfahren für eine Webmaschine**
Loom operating method
Méthode de commande d'un métier à tisser

(30) Priorität: 29.08.2002 DE 10239806
(43) Veröffentlichungstag der Anmeldung: 03.03.2004
(73) Patentinhaber: Siemens Aktiengesellschaft, 80333 München (DE)
(72) Erfinder: Räther-Lordieck, Iris, 09212 Limbach-Oberfrohna (DE)

(56) Entgegenhaltungen:
- US-A- 4 712 588
- US-A- 5 083 584

## Beschreibung

Die vorliegende Erfindung betrifft ein Betriebsverfahren für eine Webmaschine, wobei iterierend ein Schussfaden durch ein von Kettfäden gebildetes geöffnetes Fach geführt wird, der Schussfaden mittels eines Riets an einen Warenrand angeschlagen wird, das Fach geschlossen und wieder geöffnet wird, so dass die Kettfäden den Schussfaden umgreifen, und das Riet vom Warenrand weggefahren wird.

Ein derartiges Betriebsverfahren ist aus dem Fachaufsatz "A MECHATRONICS APPROACH TO THE CONTROL OF PICKSPACING" von R. Eren, I. Porat und K. Greenwood, erschienen in Mechatronics, Vol. 5, Nr. 2,3, Seiten 165 - 182, 1995, Elsevier Science Ltd., bekannt.

Bei dem bekannten Betriebsverfahren wird ein beim Anschlagen auftretendes Istmoment erfasst. Anhand des Istmoments und eines Sollmoments wird ein Korrekturwert für einen Materialabzug ermittelt. Ein Materialabzugselement wird entsprechend dem ermittelten Korrekturwert angesteuert.

Das bekannte Betriebsverfahren arbeitet bereits recht gut. Webfehler, insbesondere in Form von Schussstreifigkeit, können aber dennoch nicht vollständig vermieden werden. Insbesondere erfolgt beim Anfahren der Webmaschine das Anschlagen des Schussfadens bei der ersten Iteration unkorrigiert. Auch kann es geschehen, dass die Korrektur nach einem Fadenbruch nicht bereits nach der ersten Iteration vollständig erfolgt.

Die EP 0 607 747 B1 offenbart ein Betriebsverfahren für eine Webmaschine, wobei iterierend ein Schussfaden durch ein von Kettfäden gebildetes geöffnetes Fach geführt wird, der Schussfaden mittels eines Riets an einen Warenrand angeschlagen wird, ein Korrekturwert für einen Materialabzug ermittelt wird, ein Materialabzugselement entsprechend dem ermittelten Korrekturwert angesteuert wird, das Fach geschlossen und wieder geöffnet wird, sodass die Kettfäden den Schussfaden umgreifen, und das Riet vom Warenrand weggefahren wird.

Die Aufgabe der vorliegenden Erfindung besteht darin, ein gattungsgemäßes Betriebsverfahren zu schaffen, mit dem die Webfehler (Schussstreifigkeit) des Standes der Technik vermieden werden.

Die Aufgabe wird durch ein Betriebsverfahren mit folgenden, iterativ ausgeführten Schritten gelöst:
- Ein Schussfaden wird durch ein von Kettfäden gebildetes geöffnetes Fach geführt,
- der Schussfaden wird mittels eines Riets mit einem Sollmoment bzw. einer Sollkraft an einen Warenrand angeschlagen und eine korrespondierende Istposition des Riets erfasst,
- anhand der Istposition und einer Sollposition für das Riet wird ein Korrekturwert für einen Materialabzug ermittelt,
- ein Materialabzugselement wird entsprechend dem ermittelten Korrekturwert angesteuert,
- das Fach wird geschlossen und wieder geöffnet, so dass die Kettfäden den Schussfaden umgreifen, und das Riet vom Warenrand weggefahren.

Denn insbesondere durch das Anschlagen mit dem Sollmoment bzw. der Sollkraft wird auch schon bei der ersten Iteration nach dem Anfahren der Webmaschine der Schussfaden unabhängig von der Position des Warenrands korrekt angeschlagen.

Der Schussfaden kann gesteuert an den Warenrand angeschlagen werden. Vorzugsweise aber wird er moment- bzw. kraftgeregelt an den Warenrand angeschlagen.

Wenn anhand von mindestens zwei zeitlich aufeinanderfolgenden Istpositionen eine Brucherkennung für den Schussfaden erfolgt, werden separate Schussfadenwächter der Webmaschine überflüssig.

Wenn die Sollposition konstant ist, arbeitet das Verfahren besonders stabil.

Wenn das Sollmoment bzw. die Sollkraft zeitabhängig ist, insbesondere einer Steuerung für das Riet von außen vorgegeben wird, ist das Verfahren besonders flexibel.

Wenn das Riet linear bewegt wird, ist die wirksame Kraft, mit der das Riet den Schussfaden anschlägt, unabhängig von der Istposition des Warenrands. Wenn das Riet hingegen um eine Achse geschwenkt wird, ergibt sich eine einfachere Konstruktion. Im letzteren Fall kann das Sollmoment dabei - je nach Genauigkeitsanforderungen - schwenkwinkelunabhängig oder schwenkwinkelkorrigiert sein.

Wenn das Riet mittels zweier beidseits des Warenrandes angeordneter Rietantriebe verfahren wird, für jeden der Rietantriebe die Istposition erfasst wird und anhand der Istpositionen eine Brucherkennung für den Schussfaden erfolgt, kann ein Bruch des Schussfadens besonders schnell erkannt werden.

Das Fach kann alternativ nach dem Wegfahren des Riets vom Warenrand oder zusammen mit dem Wegfahren des Riets vom Warenrand geschlossen oder wieder geöffnet werden.

Weitere Vorteile und Einzelheiten ergeben sich aus der nachfolgenden Beschreibung eines Ausführungsbeispiels in Verbindung mit den Zeichnungen. Dabei zeigen in Prinzipdarstellung
- FIG 1: eine Webmaschine von oben,
- FIG 2: die Webmaschine von FIG 1 von der Seite,
- FIG 3: ein Ablaufdiagramm,
- FIG 4: ein Detail von FIG 3 und
- FIG 5: eine Variante von FIG 2.

Gemäß den Figuren 1 und 2 werden Kettfäden 1 - in ihrer Gesamtheit auch als Kette bezeichnet - von einem Kettbaum 2 zu einem Streichbaum 3 geführt. Von dort werden sie über Fadenführungen 4, 5 weiter zu einer Warenabzugswalze 6 und einem Warenbaum 7 geführt. Die Kettfäden 1 sind dabei alternierend der Fadenführung 4 und der Fadenführung 5 zugeordnet. Zwischen den Fadenführungen 4, 5 und der Warenabzugswalze 6 befindet sich ein Warenrand 8, also die Grenze zwischen bereits gewebtem Material (Gewebe) und den noch ungewebten Kettfäden 1.

Die Webmaschine wird von Steuereinrichtung 9 gesteuert. Die Steuereinrichtung 9 ist gemäß FIG 1 als Mikroprozessor 9 ausgebildet. Die Steuereinrichtung 9 ist also programmierbar. Ihre Funktion wird durch ein Computerprogramm 10 bestimmt, mit der die Steuereinrichtung 9 programmiert ist. Entsprechend dem Computerprogramm 10 arbeitet die Webmaschine, gesteuert durch die Steuereinrichtung 9, iterativ folgendes, in Verbindung mit FIG 3 näher beschriebenes Verfahren ab.

Zunächst werden in einem Schritt 21 ein Oberfach 11 und ein Unterfach 12 geöffnet. Hierzu wird gemäß FIG 2 die Fadenführung 4 nach oben, die Fadenführung 5 nach unten ausgelenkt. Die von der Fadenführung 4 geführten Kettfäden 1 bilden dann das sogenannte Oberfach 11, die von der Fadenführung 5 geführten Kettfäden 1 das sogenannte Unterfach 12. Das Oberfach 11 und das Unterfach 12 bilden zusammen das sogenannte Fach.

Sodann wird ein Schussfaden 13 in einem Schritt 22 durch das Fach geführt und in einem Schritt 23 mittels eines Riets 14 an den Warenrand 8 angeschlagen. Das Anschlagen erfolgt mit einem Sollmoment M*, das der Steuereinrichtung 9 von außen vorgegeben wird. Das Sollmoment M* kann dabei insbesondere, wie durch den Zusatz "t" angedeutet ist, zeitabhängig sein. Im Extremfall kann somit sogar für jeden Schussfaden 13 ein eigenes Sollmoment M* vorgegeben werden.

Das Anschlagen mit dem Sollmoment M* ist prinzipiell gleichwertig zu einem Anschlagen mit einer Sollkraft. Die Ausführungen bezüglich des Sollmoments M* usw. gelten daher gleichermaßen auch für ein kraftgeregeltes Anschlagen des Schussfadens 13.

Die Steuereinrichtung 9 gibt das ihr zugeführte Sollmoment M* anteilig an zwei Regler 15, 15' weiter. Die Regler 15, 15' steuern Rietantriebe 16, 16' an, die beidseits des Riets 14 angeordnet sind. Die Regler 15, 15' regeln das Moment der Rietantriebe 16, 16'. Mittels der Rietantriebe 16, 16' wird das Riet 14 also momentgeregelt verfahren, so dass es den Schussfaden 13 mit dem Sollmoment M* an den Warenrand 8 anschlägt. Prinzipiell kann das Riet 14 aber auch mittels eines einzigen Rietantriebs verfahren werden.

Den Rietantrieben 16, 16' sind Wegerfassungsglieder 17, 17' zugeordnet. Die Wegerfassungsglieder 17, 17' können z. B. als sogenannte Resolver 17, 17' ausgebildet sein. Mittels der Wegerfassungsglieder 17, 17' werden laufend vorläufige Istpositionen P, P' der Rietantriebe 16, 16' erfasst.

Solange sich die Istpositionen P, P' ändern, bewegt sich das Riet 14 noch, hat den Schussfaden 13 also noch nicht an den Warenrand 8 angeschlagen. Sobald sich die Istpositionen P, P' hingegen nicht mehr ändern, ist das Riet 14 zum Stillstand gelangt, hat den Schussfaden 13 also an den Warenrand 8 angeschlagen. Wenn sich die Istpositionen P, P' nicht mehr ändern, werden daher in einem Schritt 24 die zu diesem Zeitpunkt erfassten Istpositionen P, P' zwischengespeichert.

Sodann wird in einem Schritt 25 überprüft, ob der Schussfaden 13 gebrochen ist. Ist dies der Fall, wird in einem Schritt 26 die Webmaschine gestoppt und die weitere Abarbeitung des Programms 10 beendet. Zusammen mit dem Stoppen der Webmaschine wird von der Steuereinrichtung 9 auch eine Fehlermeldung F ausgegeben. Die Fehlermeldung F kann alternativ eine optisch wahrnehmbare, eine akustisch wahrnehmbare oder eine datentechnische Fehlermeldung sein. Das Verfahren zum Erkennen eines Fadenbruchs wird später in Verbindung mit FIG 4 noch beschrieben werden.

Wenn hingegen kein Fadenbruch aufgetreten ist, wird in einem Schritt 27 ein Korrekturwert k für einen Materialabzug ermittelt. Der Korrekturwert k wird anhand einer Sollposition P* für das Riet 14 und den im Schritt 24 gespeicherten Istpositionen P, P' ermittelt. Die Sollposition P* ist dabei konstant, wie aus dem Fehlen jeglichen Zusatzes ersichtlich ist. Die Sollposition P* ist in FIG 2 gestrichelt angedeutet. Anhand des Korrekturwerts k wird in einem Schritt 28 eine Geschwindigkeit v für einen Materialabzug ermittelt. Aufgrund des - selbstverständlich innerhalb eines Toleranzbereiches - variablen Warenrands 8 sind die Istpositionen P, P' also als Korrekturfaktor für eine Regelung des Warenabzugs nutzbar.

Die ermittelte Geschwindigkeit v wird einem Regler 18 zugeführt, der dann ein Materialabzugselement 7, hier den Warenbaum 7, mittels eines zugeordneten Abzugsantriebs 19 entsprechend ansteuert. Anstelle des Warenbaums 7 könnte aber auch ein anderes Materialabzugselement 6, z.B. die Warenabzugswalze 6, angesteuert werden.

Sodann werden in Schritten 29 und 30 das Riet 14 vom Warenrand 8 weggefahren und das Fach geschlossen.

Sodann wird wieder zum Schritt 21 gesprungen. Beim jetzigen Durchlauf der Iteration wird zwar ebenfalls wieder das Fach geöffnet, die Fadenführungen 4, 5 vertauschen dabei aber - zumindest teilweise - ihre Positionen. Die Kettfäden 1 umgreifen daher - zumindest teilweise - den Schussfaden 13.

Bei dem in Verbindung mit FIG 3 beschriebenen Verfahren wird das Fach nach dem Wegfahren des Riets 14 vom Warenrand 8 geschlossen und wieder geöffnet. Es ist aber auch möglich, das Schließen des Fachs vor dem Wegfahren des Riets 14 vom Warenrand 8 auszuführen. Es ist sogar möglich, das Fach zu schließen und wieder zu öffnen, also das Umgreifen des Schussfadens 13 durch die Kettfäden 1 zu vollziehen, bevor das Riet 14 vom Warenrand 8 weggefahren wird.

Nachfolgend wird nun in Verbindung mit FIG 4 beschrieben, wie die Fadenbrucherkennung für den Schussfaden 13 durchgeführt wird. Gemäß FIG 4 wird hierzu zunächst in einem Schritt 31 eine Abweichung δ ermittelt. Der Index n in Schritt 31 (und auch in Schritt 33) bezieht sich dabei auf die laufende Iteration, der Index n-1 auf die vorherige Iteration. Die Abweichung δ ist ein Maß dafür, um wie viel die Summe der Istpositionen, d. h. P(n)+P'(n), von einer erwarteten Istposition, d. h. P(n-1)+P'(n-1)+2k(n-1), abweicht. Sodann wird in einem Schritt 32 überprüft, ob der Betrag der Abweichung δ einen Schwellwert max1 übersteigt. Wenn dies der Fall ist, wird auf Fadenbruch erkannt und mit dem Schritt 26 fortgefahren. Es erfolgt also anhand von zeitlich aufeinanderfolgenden Istpositionen P, P' eine Brucherkennung für den Schussfaden 13.

Wenn im Schritt 32 nicht auf gebrochenen Schussfaden 13 erkannt wurde, wird die Abweichung δ in einem Schritt 33 auf andere Weise bestimmt. Nunmehr gibt die Abweichung δ den Wegversatz zwischen dem Rietantrieben 16, 16' wieder. Auch hier wird wieder in einem Schritt 34 überprüft, ob der Betrag dieser Abweichung δ einen weiteren Schwellwert max2 übersteigt. Wenn dies der Fall ist, wird wieder auf Schussfadenbruch erkannt und mit dem Schritt 26 fortgefahren. Auch anhand der Istpositionen P, P' der Rietantriebe 16, 16' als solcher kann also eine Brucherkennung für den Schussfaden 13 durchgeführt werden.

FIG 5 zeigt nun eine Variante von FIG 2. Bei der Ausführungsform gemäß FIG 5 wird das Riet 14 nämlich um eine Achse 20 geschwenkt. Bei der Ausführungsform gemäß FIG 2 hingegen wird das Riet 14 linear bewegt. Ansonsten korrespondieren die Ausführungsformen gemäß den FIG 2 und FIG 5 miteinander.

Mittels des erfindungsgemäßen Betriebsverfahrens ist insbesondere beim Anfahren der Webmaschine aus dem Stillstand - unabhängig davon, ob das Anfahren nach einem Schussfadenbruch oder nach einem normalen Stillstand erfolgt - sofort ein gutes Webergebnis ohne Schussstreifigkeit erzielbar. Die Qualität des Webergebnisses ist dabei im wesentlichen unabhängig von der Produktionsgeschwindigkeit und den Istpositionen P, P'. Daher ist insbesondere nach einem Fadenbruch kein Schusssuchen mehr erforderlich. Die Produktivität der Webmaschine kann dadurch gesteigert werden.

## Patentansprüche

1. Betriebsverfahren für eine Webmaschine, mit folgenden, iterativ ausgeführten Schritten:
- Ein Schussfaden (13) wird durch ein von Kettfäden (1) gebildetes geöffnetes Fach geführt,
- der Schussfaden (13) wird mittels eines Riets (14) mit einem Sollmoment (M*) bzw. einer Sollkraft an einen Warenrand (8) angeschlagen und eine korrespondierende Istposition (P, P') des Riets erfasst,
- anhand der Istposition (P,P') und einer Sollposition (P*) für das Riet (14) wird ein Korrekturwert (k) für einen Materialabzug ermittelt,
- ein Materialabzugselement (6,7) wird entsprechend dem ermittelten Korrekturwert (k) angesteuert,
- das Fach wird geschlossen und wieder geöffnet, so dass die Kettfäden (1) den Schussfaden (13) umgreifen, und das Riet (14) vom Warenrand (8) weggefahren.

2. Betriebsverfahren nach Anspruch 1, **dadurch ge**- **kennzeichnet**, dass der Schussfaden (13) moment- bzw. kraftgeregelt an den Warenrand (8) angeschlagen wird.

3. Betriebsverfahren nach Anspruch 1 oder 2, **dadurch gekennzeichnet , dass** anhand von zeitlich aufeinander folgenden Istpositionen (P,P') eine Brucherkennung für den Schussfaden (13) erfolgt.

4. Betriebsverfahren nach Anspruch 1, 2 oder 3, **da**- **durch gekennzeichnet**, dass die Sollposition (P*) konstant ist.

5. Betriebsverfahren nach einem der obigen Ansprüche, **da**- **durch gekennzeichnet** , dass das Sollmoment (M*) bzw. die Sollkraft zeitabhängig ist.

6. Betriebsverfahren nach einem der obigen Ansprüche, **da**- **durch gekennzeichnet** , dass das Sollmoment (M*) bzw. die Sollkraft einer Steuerung (9) für das Riet (14) von außen vorgegeben wird.

7. Betriebsverfahren nach einem der Ansprüche 1 bis 6, **da**- **durch gekennzeichnet** , dass das Riet (14) linear bewegt wird.

8. Betriebsverfahren nach einem der Ansprüche 1 bis 6, **da**- **durch gekennzeichnet** , dass das Riet (14) um eine Achse (20) geschwenkt wird.

9. Betriebsverfahren nach einem der obigen Ansprüche, **da**- **durch gekennzeichnet**, dass das Riet (14) mittels zweier beidseits des Warenrands (8) angeordneter Rietantriebe (16,16') verfahren wird, dass für jeden der Rietantriebe (16,16') die korrespondierende Istposition (P, P') erfasst wird und dass anhand der Istpositionen (P,P') eine Brucherkennung für den Schussfaden (13) erfolgt.

10. Betriebsverfahren nach einem der Ansprüche 1 bis 9, **dadurch gekennzeichnet , dass** das Fach nach dem Wegfahren des Riets (14) vom Warenrand (8) geschlossen und wieder geöffnet wird.

11. Betriebsverfahren nach einem der Ansprüche 1 bis 9, **dadurch gekennzeichnet , dass** das Fach zusammen mit dem Wegfahren des Riets (14) vom Warenrand (8) geschlossen und wieder geöffnet wird.

12. Betriebsverfahren nach einem der Ansprüche 1 bis 9, **dadurch gekennzeichnet, dass** das Fach vor dem Wegfahren des Riets (14) vom Warenrand (8) geschlossen und wieder geöffnet wird.

13. Computerprogramm zur Durchführung eines Betriebsverfahrens nach einem der obigen Ansprüche.

14. Steuereinrichtung zur Durchführung eines Betriebsverfahrens nach einem der Ansprüche 1 bis 12.

15. Steuereinrichtung nach Anspruch 14, **dadurch gekennzeichnet, dass** sie mit einem Computerprogramm (10) nach Anspruch 13 programmiert ist.

16. Webmaschine zur Durchführung eines Betriebsverfahrens nach einem der Ansprüche 1 bis 12, die mit einer Steuereinrichtung (9) nach Anspruch 14 oder 15 versehen ist.

## Claims

1. Operating method for a loom, with the following iterative steps:
- a weft thread (13) is guided through an open compartment formed by warp threads (1),
- the weft thread (13) is driven against a fabric edge (8) by means of a reed (14) with a target moment (M*) or target force respectively, and a corresponding actual position (P, P') of the reed is recorded,
- on the basis of the actual position (P, P') and a target position (P*) for the reed (14), a correction value (k) for a material withdrawal is determined,
- a material withdrawal element (6, 7) is actuated according to the determined correction value (k),
- the compartment is closed and opened once again, so that the warp threads (1) surround the weft threads (13) and move the reed (14) away from the fabric edge (8).

2. Operating method according to claim 1, **characterised in that** the weft thread (13) is driven against the fabric edge (8), regulated by the moment or force respectively.

3. Operating method according to claim 1 or 2, **characterised in that** on the basis of temporally successive actual positions (P, P') a breakage detection for the weft thread (13) takes place.

4. Operating method according to claim 1, 2 or 3, **characterised in that** the target position (P*) is constant.

5. Operating method according to one of the preceding claims, **characterised in that** the target moment (M*) or the target force is time-dependent.

6. Operating method according to one of the preceding claims, **characterised in that** the target moment (M*) or the target force of a controller (9) for the reed (14) is prescribed externally.

7. Operating method according to one of claims 1 to 6, **characterised in that** the reed (14) is moved in a linear manner.

8. Operating method according to one of claims 1 to 6, **characterised in that** the reed (14) is pivoted about an axis (20) .

9. Operating method according to one of the preceding claims, **characterised in that** the reed (14) is shifted by means of two reed drives (16, 16') arranged on both sides of the fabric edge (8), that the corresponding actual position (P, P') for each of the reed drives (16, 16') is recorded, and that a breakage detection for the weft thread (13) takes place on the basis of the actual position (P, P').

10. Operating method according to one of claims 1 to 9, **characterised in that** the compartment is closed and opened once again after the reed (14) has moved away from the fabric edge (8).

11. Operating method according to one of claims 1 to 9, **characterised in that** the compartment is closed and opened again together with the movement of the reed (14) away from the fabric edge (8).

12. Operating method according to one of claims 1 to 9, **characterised in that** the compartment is closed and opened again before the movement of the reed (14) away from the fabric edge (8).

13. Computer program for execution of an operating method according to one of the preceding claims.

14. Control device for execution of an operating method according to one of claims 1 to 12.

15. Control device according to claim 14, **characterised in that** it is programmed with a computer program (10) according to claim 13.

16. Loom for execution of an operating method according to one of claims 1 to 12, which is provided with a control device (9) according to claim 14 or 15.

## Revendications

1. Procédé pour faire fonctionner un métier à tisser, comprenant les stades suivants effectués de manière itérative :
- on fait passer un fil ( 13 ) de trame dans une foule ouverte formée par des fils ( 1 ) de chaîne,
- on fait buter le fil ( 13 ) de trame sur un bord ( 8 ) du tissu au moyen d'un peigne ( 14 ) avec un couple ( M* ) de consigne ou une force de consigne et on détecte une position ( P, P' ) réelle correspondante du peigne,
- au moyen de la position ( P, P' ) réelle et d'une position ( P* ) de consigne du peigne ( 14 ), on détermine une valeur ( k ) de correction de retrait de matière,
- on commande un élément ( 6, 7 ) de retrait de matière conformément à la valeur ( k ) de correction déterminée,
- on ferme la foule et on l'ouvre à nouveau, de manière à ce que les fils ( 1 ) de chaîne entourent le fil ( 13 ) de trame et on éloigne le peigne ( 14 ) du bord ( 8 ) du tissu.

2. Procédé suivant la revendication 1, **caractérisé en ce qu'**on fait buter le fil ( 13 ) de trame sur le bord ( 8 ) du tissu d'une manière réglée en couple ou en force.

3. Procédé suivant la revendication 1 ou 2, **caractérisé en ce qu'**on effectue une détection de rupture du fil ( 13 ) de trame au moyen de positions ( P, P' ) réelles se succédant dans le temps.

4. Procédé suivant la revendication 1, 2 ou 3, **caractérisé en ce que** la position ( P* ) de consigne est constante.

5. Procédé suivant l'une des revendications précédentes, **caractérisé en ce que** le couple ( M* ) de consigne ou la force de consigne dépend du temps.

6. Procédé suivant l'une des revendications précédentes, **caractérisé en ce que** le couple ( M* ) de consigne ou la force de consigne d'une commande ( 9 ) du peigne ( 14 ) est prescrit de l'extérieur.

7. Procédé suivant l'une des revendications 1 à 6, **caractérisé en ce qu'**on déplace le peigne ( 14 ) linéairement.

8. Procédé suivant l'une des revendications 1 à 6, **caractérisé en ce qu'**on fait pivoter le peigne ( 14 ) autour d'un axe ( 20 ).

9. Procédé suivant l'une des revendications précédentes, **caractérisé en ce qu'**on déplace le peigne ( 14 ) au moyen de deux entraînements ( 16, 16' ) de peigne disposés de part et d'autre du bord ( 18 ) du tissu, **en ce que**, pour chacun des entraînements ( 16, 16' ) de peigne, on détecte la position ( P, P' ) réelle correspondante et **en ce qu'**on effectue une détection de rupture du fil ( 13 ) de trame au moyen des positions ( P, P' ) réelles.

10. Procédé suivant l'une des revendications 1 à 9, **caractérisé en ce qu'**on ferme la foule après avoir éloigné le peigne ( 14 ) du bord ( 18 ) du tissu et on l'ouvre à nouveau.

11. Procédé suivant l'une des revendications 1 à 9, **caractérisé en ce qu'**on ferme la foule en même temps qu'on éloigne le peigne ( 14 ) du bord ( 8 ) du tissu et on l'ouvre à nouveau.

12. Procédé suivant l'une des revendications 1 à 9, **caractérisé en ce qu'**on ferme la foule avant d'éloigner le peigne ( 14 ) du bord ( 8 ) du tissu et on l'ouvre à nouveau.

13. Programme d'ordinateur pour effectuer un procédé de fonctionnement suivant l'une des revendications précédentes.

14. Dispositif de commande pour effectuer un procédé de fonctionnement suivant l'une des revendications 1 à 12.

15. Dispositif suivant la revendication 14, **caractérisé en ce qu'**il est programmé par un programme ( 10 ) d'ordinateur suivant la revendication 13.

16. Métier à tisser pour effectuer un procédé suivant l'une des revendications 1 à 12, qui est pourvu d'un dispositif ( 9 ) de commande suivant la revendication 14 ou 15.
